# EUROPÄISCHE PATENTSCHRIFT

(11) **EP 0 607 832 B1**
(45) Veröffentlichungstag und Bekanntmachung des Hinweises auf die Patenterteilung: **18.03.1998**
(21) Anmeldenummer: 94100242.0
(22) Anmeldetag: 10.01.1994
(51) Int. Cl.: B65H 49/16, D02H 1/00

(54) **Garnliefer-Vorrichtung**
Yarn supply device
Dispositif fournisseur de fil

(30) Priorität: 08.01.1993 US 2238
(43) Veröffentlichungstag der Anmeldung: 27.07.1994
(73) Patentinhaber: LANG LIGON AND COMPANY, INC., Greenville, SC 29615 (US)
(72) Erfinder: Ligon, Lang S., Greenville, SC 29615 (US); Wright, Joe, Jr., Simpsonville, SC 29681 (US)
(74) Vertreter: Grundmann, Dirk, Dr.

(56) Entgegenhaltungen:
- US-A- 3 303 982
- US-A- 3 693 904
- US-A- 4 545 547
- US-A- 4 572 458
- US-A- 4 836 468
- US-A- 4 865 264
- US-A- 5 024 393

## Beschreibung

### Hintergrund der Erfindung

Die Erfindung bezieht sich auf ein kompaktes Schußfaden-Zuführsystem zur Anwendung bei Webstühlen, die Vielfarb-Schußfäden von einer stationären Zuführung verweben. Die Erfindung ist allerdings nicht darauf beschränkt und ist an die Verwendung mit beliebigen textilen Fadenverarbeitungssystemen anpaßbar.

Die Notwendigkeit der Zuführung verschiedenfarbiger Fäden hin zu einem Webstuhl führte zu der Beschaffung mehrlagiger Spulenständer oder Aufsteckgatter. Allerdings machte die vertikale Höhe solcher Spulenständer es dem Webstuhl-Bediener schwer, die obersten Spulenständer zu warten. Darüberhinaus macht es die Höhe schwierig, die Zuführfäden-Garnkörper einzufädeln.

Eine gattungsgemäße Schußfaden-Zuführvorrichtung ist aus der US-amerikanischen Patentschrift 4 836 468 her bekannt. Dort weisen die Achsen der auf übereinanderliegenden Spulenständern angeordneten Spulen auf eine Abzugsöse im Bereich eines Faden-Ableitschildes hin. Die Achsen der einzelnen Spulen kreuzen sich nahezu rechtwinklig.

Die Verwendung von Druckluft-Fadenführungs-Anordnungen zum Einfädeln der Fäden, die von einer endseitigen Konstruktion zu einem Webstuhl geliefert werden, ist bekannt. Eine solche Konstruktion ist in der US Patentschrift No. 3,303,982 gezeigt, bei der die senkrechte Spulenständer-Anordnung mit flexiblen Führungsrohren versehen ist, die den Faden von dem Spulenständer an eine Dehnvorrichtung übergeben. Luft wird unter Druck an ein Ende des Führungsrohres geliefert, das nahe seinem Ende mit der Fadenzuführspule zugeordnet ist, um das Fadenende durch das Führungsrohr zu ziehen. Die US Patentschrift No. 5,024,393 zeigt eine andere Druckluft-Fadenführungs-Anordnung für das Einfädeln von Fäden durch ein Transportrohr eines Faden-Spulenständers. Hier ist eine Rohr-Unterstützungsanordnung in horizontal unterteilter Weise mit Spulenhalterungsvorrichtung versehen. Eine Luftzuführung ist angrenzend an das Eingangsende eines jeden Rohres vorgesehen, und von einem verdichteten Luftstrom in das Eingangsende wird der Faden durch das Rohr gepreßt. Diese beiden Anordnungen sind in ihrem Aufbau sperrig und können den Faden nicht in einer völlig sicheren Weise transportieren.

Die US Patentschriften No. 3,693,904; 4,572,458 und 4,865,264 offenbaren Fadenzuführspulen-Anordnungen, bei denen die Zuführspulen derart angeordnet sind, daß sich ihre Achsen entlang horizontaler Ebenen erstrecken. Die US Patentschrift No. 3,693,904 betrifft keinen Spulenständer, bei dem die Zuführspulen vertikal übereinandergestapelt sind. Die US Patentschriften No. 4,572,458 und No. 4,865,264 sind jeweils auf einen einfach drehbaren Spulenständer gerichtet, der eine Vielzahl vertikal angeordneter Spulenhalterungsaufspannunngen aufweist. Keine dieser Entgegenhaltungen lehrt senkrecht gestapelte Spulenständer-Trägerabteile.

Demnach ist ein Ziel dieser Erfindung, ein kompaktes Fadenzuführsystem zu schaffen, das eine gedrungene Höhe aufweist.

Ein weiteres Ziel der Erfindung ist es, ein Fadenzuführsystem zu schaffen, das fähig ist, bis zu sechs verschiedenfarbige oder -strukturierte Fäden einer Verarbeitungsmaschine zuzuführen.

Ein weiteres Ziel der Erfindung ist es, Faden-Spulenständer zu schaffen, welche beweglich sind, um für jeden eine einfache Wiederbestückung vorzusehen.

Ein weiteres Ziel der Erfindung ist es, ein Fadenzuführsystem zu schaffen, welches eine Übergabevorrichtung umfaßt, das den Faden von dem Zuführsystem in einem geschützten Zustand übergibt.

Ein weiteres Ziel der Erfindung ist es, ein Einfädelsystem für die Übergabevorrichtung zu schaffen, das sowohl sparsam als auch zuverlässig ist.

Gemäß der Erfindung werden die Fadenkörper auf einem vertikalen Gestell von vertikal ausgerichteten Spulenständern getragen. Jeder Spulenständer trägt eine Mehrzahl von Fadenkörpern oder Spulen derart, daß die Achse von jeder Spule entlang einer im wesentlichen horizontalen Ebene angeordnet ist. Jeder Spulenständer kann vier Garnpakete von einer oder zwei Farben tragen.

Es ist ein Fadenleitsystem für jeden Farb-Faden vorgesehen. Dieses Leitsystem schließt eine Druckluft-Fadenführung ein, was ein schnelles Einfädeln des Fadens in das Führungssystem ermöglicht. Von dem Leitsystem wird der Faden an die Herstel-lungsmaschine geliefert.

### Zusammenfassung der Erfindung

Die oben angeführten Ziele werden gemäß der Erfindung vollendet ausgeführt durch Vorsehen eines Fadenzuführsystems für die Zuführung eines Fadens zu einer Textilherstellungsmaschine, welches einen Spulenständer aufweist, der Mittel aufweist, die eine Mehrzahl von Faden tragenden Spulen in einer im wesentlichen horizontalen Ebene tragen. Die Spulen sind derart angeordnet, daß eine horizontale Achse, welche entlang den Achsen einer jeden Spule verläuft, sich an einem Punkt auf einer vertikalen Achse schneidet, welche zentral vom Spulenständer und in der Mitte der Spulen liegend angeordnet ist. Eine Fadenübergabevorrichtung ist zum Übergeben eines Einfach-Fadens von dem Spulenständer zur Fertigungsmaschine angeordnet. Die Fadenübergabevorrichtung schließt ein Trägergehäuse ein, welches entlang der vertikalen Achse angeordnet ist. Das Gehäuse ist mit einer Durchbohrung geformt, die ein zweites Ende eines ersten Rohrs und ein erstes Ende eines zweiten Rohrs aufnimmt. Die Enden sind im wesentlichen in einem rechten Winkel zueinander ausgerichtet. Das erste Rohr ist ferner sich entlang der vertikalen Achse erstreckend angeordnet, mit seinem ersten Ende im wesentlichen in derselben Ebene mit dem Schnitt der horizontalen Achsen liegend angeordnet. Das zweite Rohr ist so angeordnet, daß sein zweites Ende für die Übergabe des Fadens fort von dem Zuführsystem und hin zu der Fertigungsmaschine angeordnet ist. Die Fadenzuführvorrichtung schließt ein Einlaßrohr ein, das so angeordnet ist, daß es mit dem zweiten Rohr entlang dessen Längserstreckung in der Nachbarschaft dessen zweiten Endes verschmolzen ist. Leitungs- und Kontrollvorrichtungen sind zur Verbindung des Einlaßrohrs mit einer Druckluftzufuhreinrichtung vorgesehen. Im Betrieb löst die Freigabe der Druckluft durch das Einlaßrohr und aus dem zweiten Ende des zweiten Rohrs heraus einen Venturi-Effekt aus, der Luft durch das erste Ende des ersten Rohrs, durch das erste Rohr hindurch, durch das Gehäuse und das zweite Rohr hindurch aus dem zweiten Ende des zweiten Rohrs hinaus mit ausreichender Kraft zieht, um den Faden mitzureißen und durch die Übergabevorrichtung zu treiben.

Der Spulenständer wird von einem Gestell getragen, das in Zwischenräumen angeordnete vertikale Träger und mindestens eine verbindende horizontale Strebe aufweist. Der Spulenständer ist auf und oberhalb der horizontalen Strebe montiert. Der Spulenständer kann drehbar montiert sein. Ebenfalls kann eine Vielzahl von horizontalen Streben vorgesehen sein, von denen jede einen Spulenständer trägt. Jeder Spulenständer trägt eine Faden-Ableitplatte. Ebenso trägt jede horizontale Strebe einen horizontal angeordneten Faden-Ableitschild. Die Ableitschilde bewirken eine Aufteilung der Spulenständer in Abteile. Die Fadenübergabevorrichtung ist auf einem Ableitschild montiert, wobei ihr erstes Rohr sich unterhalb des Ableitschildes erstreckt und ihr zweites Rohr sich über dem Ableitschild erstreckt. Das Ableitschild weist eine Öffnung auf, in der das Gehäuse sich ober- und unterhalb des Ableitschildes erstreckend angeordnet ist. Eine untere vorstehende Randoberfläche wirkt mit einem Ring zusammen, der an und in der Nähe des ersten Endes des ersten Rohrs ausgebildet ist, um die Lage der Fadenübergabevorrichtung festzulegen. Das erste Rohr der Fadenübergabevorrichtung ist in seinem ersten und zweiten Ende mit einer Keramiköse versehen. Ebenfalls ist das zweite Ende des zweiten Rohrs der Fadenübergabevorrichtung mit einer Keramiköse versehen. Diese Ösen funktionieren als alleinige Unterstützungsoberfläche für den Faden, wenn er während der Übergabe an die Fabrikationsmaschine durch die Übergabevorrichtung durchläuft. Die Leitungs- und Kontrollvorrichtungen, die das Einlaßrohr mit einer Druckluftversorgungsanlage verbinden, schließen eine Versorgungsleitung ein, die an einen regulierenden Versorgungsbehälter angeschlossen ist. Eine Ventileinheit, die jeder Fadenübergabevorrichtung zugeordnet ist, kontrolliert die Freigabe der Druckluft aus dem Versorgungsbehälter. Die Betätigung des Ventils gibt Druckluft durch das Einlaßrohr und aus dem zweiten Ende des zweiten Rohrs heraus frei. Die Kontrollvorrichtung bestimmt den Luftdruck in dem regulierenden Versorgungsbehälter.

Das Schußfaden-Zuführsystem weist ein tragendes Gestell mit sich vertikal erstreckenden Stützträgern auf, verbunden mit im wesentlichen horizontalen und vertikalen einzelnen Trägern, die eine Mehrzahl vertikal ausgerichteter Spulenständer-Tragebenen bilden. Ein Spulenständer-Tragstift ist auf einer oberen Oberfläche von bestimmten der horizontalen Trägern befestigt, und ein Mehrfachspulenständer ist auf jedem der Spulenständer-Tragstifte montiert. Bestimmte der Spulenständer-Tragebenen sind für ein drehbares Tragen der Spulenständer ausgelegt, und bestimmte andere Spulenständer-Tragebenen tragen die Spulenständer in einer nichtdrehbaren Weise. Die Ebenen werden durch die horizontal angeordneten Faden-Ablenkschilde voneinander getrennt, und jede der Faden-Übergabevorrichtungen wird oberhalb ihres zugehörigen Spulenständers von einem der Ableitschilde getragen. Jeder Spulenständer ist mit Spulen-Tragelementen versehen, die im äußeren Randbereich der Spulenständer angeordnet sind. Die Spulen-Tragelemente tragen sich einwärts gegenüberliegende Schußfaden-Zuführspulen.

Bestimmte Spulenständer tragen vier Faden-Zuführspulen, die einen Schußfaden von einer einzelnen Farbe tragen. Die Faden-Zuführspulen erstrecken sich entlang einer horizontalen Ebene, und Linien, gezogen entlang ihrer Achse, verschmelzen an einem Mittelpunkt. Das sich vertikal erstreckende erste Rohr hat eine Fadenaufnahmeöffnung in der Nähe des Mittelpunktes angeordnet. Bestimmte andere der Spulenständer tragen vier Schußfadenspulen, die Garn von wenigstens zwei Farben tragen. Die Schußfadenspulen sind paarweise, sich in einer horizontalen Ebene erstreckend montiert. Die Schußfadenspulen, die Fäden derselben Farbe tragen, sind mit ihren Enden in entgegengesetzter Weise angeordnet, und das Übergabesystem ist zwischen jedem Spulenpaar angeordnet, das Garn gemischter Farbe trägt.

### Beschreibung der Zeichnungen

Der Konstruktionsaufriß zur Ausführung der Erfindung wird nachfolgend mit anderen Merkmalen der Erfindung beschrieben.

Die Erfindung wird sogleich verständlich durch das Lesen der folgenden Beschreibung und durch Verweisung auf die dazugehörigen Zeichnungen, welche ein Teil der Beschreibung darstellen, und in der ein Beispiel der Erfindung gezeigt ist und in der zeigt:
- Fig. 1: eine perspektivische Ansicht eines Faden-Zuführsystems;
- Fig. 2: in perspektivischer Ansicht einen Ausschnitt des Faden-Zuführsystems, welche den Aufbau detaillierter zeigt; und
- Fig. 3: im Ausschnitt eine seitliche Ansicht der Fadenübergabe-und Einfädel-Vorrichtung.

### Beschreibung einer bevorzugten Ausführungsform

Die Faden-Zuführanordnung der vorliegenden Erfindung ist gut in Fig. 1 gezeigt, in der ein Tragrahmen A gezeigt ist, der ein Untergestell 10 aufweist, bestehend aus gegenüberliegenden Paaren von vertikalen Beinen 12, welche von einem Paar transversaler Tragriegel 14 verbunden sind. Ein vertikaler Träger 16 ist mittig auf der Oberseite eines jeden Tragriegels 14 befestigt. Vier Querstäbe 18, 20, 22, 24 sind an den inneren Oberflächen der vertikalen Träger 16 in Zwischenräumen angeordnet in vertikalen Lagen befestigt. Die Querstäbe 18, 20, 22, 24 definieren vertikal in Zwischenräumen angeordnete Spulenständer-Trägerbereiche B und C. Figuren 1 und 2 zeigen Querstäbe 22, 24, die einen unteren Spulenständer-Trägerbereich oder Abteil C bilden, während die Querstäbe 18, 20, 22 einen mittigen und einen oberen Spulenständer-Trägerbereich bzw. Abteile B bilden.

Mittig und auf der Oberseite der Querstäbe 20, 22 und 24 ist ein vertikal ausgerichteter Spulenständer-Trägerstift 26 geformt. Ein Spulen tragender Spulenständer 28 wird durch den Trägerstift 26 auf den Querstäben 20 und 22 derartig abgestützt, daß er um den Trägerstift drehbar ist. Der Spulenständer 28 besteht aus vier horizontalen Armen 32, die in einer Ebene angeordnet sind und mit einem ersten Ende mit einem Lagerteil 30 verbunden sind. Die Arme 32 sind gleichmäßig um das Lagerteil 30 in Zwischenräumen angeordnet und so gestaltet, daß sich ihre gegenüberliegenden Enden 32' entlang vertikaler Ebenen erstrecken. Spulenträger 34 bekannter Art sind an den gegenüberliegenden Enden 32' der Arme 32 befestigt und so angeordnet, daß sie sich entlang horizontaler Ebenen erstrecken. Ferner sind die Spulenträger 34 derart angeordnet, daß sich eine Mittellinie, entlang der Achse eines ersten der Spulenträger 34 gezeichnet, sich ebenso entlang der Achse eines zweiten und gegenüberliegenden Spulenträgers 34 erstreckt. Demnach wird eine Linie, gezeichnet entlang der Achse der Trägerstifte 26, an einem einzigen Punkt von den horizontalen Linien entlang der Achse von Spulenträgern 34 geschnitten. Zuführspulen, welche von den Spulenträgern getragen werden, haben gleichfalls eine gemeinsame Hauptachse. Beide Spulenständer 28 für die Spulenständer-Trägerbereiche B sind so ausgelegt, daß sie Spulen D, Fäden gleicher Farbe oder Sorte tragend, zuführen und sind ausgeführt, die Spulen in einer kreisförmigen Anordnung zu tragen. Der Spulenständer 36, welcher im Spulenständer-Trägerbereich C positioniert ist, ist für das Zuführen von Fäden von zwei Farben oder Sorten ausgelegt. Spulenständer 36 besteht aus einem Tragarm 38 mit einem Lager 30, welches in seiner Mitte angeordnet ist. Der Tragarm 38 ist über den vertikalen Trägerstift 26 gesetzt. Die gegenüberliegenden Enden des Tragarms 38 weisen dort befestigte horizontale Arme 40 auf. Die Arme 40 sind parallel zueinander und rechtwinklig zum Tragarm 38 angeordnet. Die gegenüberliegenden Enden 40' der Arme 40 sind so angeordnet, daß sie sich in einer vertikalen Richtung erstrecken und Spulentragbolzen 34 sind etwa an den Enden 40' befestigt und einwärts gerichtet. So an Enden 40' angeordnete, sich gegenüberliegende Paare von Spulenträgern 34 sind jeweils entlang einer longitudinalen Achse gelegen, und die vier Spulenträger 34 sind in einer einzigen horizontalen Ebene angeordnet. Eine Mittellinie, gezeichnet entlang der Achse eines der Spulenträger 34, erstreckt sich demnach auch entlang der Achse des entgegengesetzten Spulenträgers 34, wie klar in Fig. 2 zu sehen.

Zuführspulen, welche von den Spulenträgern getragen werden, haben gleichfalls eine gemeinsame Mittelachse. Die äußere Gestaltung des Spulenständers 36 ist im wesentlichen rechteckig. Diese Gestaltung verhindert ein Rotieren des Spulenständers wegen der Lage der senkrechten Träger 16.

Ferner ist eine untere Fadenableitplatte 42 von runder Gestalt vorgesehen. Die Fadenableitplatte 42 ist aus durchsichtigem Plastikmaterial und schützt den Faden, welcher von einer der Spulen D, welche vom Spulenständer 28 getragen werden, abgezogen ist, vor einem Verwickeln. Die Fadenableitplatte 42 besitzt in ihrer Mitte eine Öffnung. In ihrer Arbeitsposition sitzt die Platte 42 auf der oberen Oberfläche der Arme 32 auf, wobei sich der Trägerstift 26 durch ihre Mittelöffnung erstreckt, und ihre Peripherie liegt in der Nähe der Arm-Enden 32'. Eine zweite untere Fadenableitplatte 44 ist für den Spulenständer 36 vorgesehen. Die zweite Ableitplatte 44 ist gleich der Leitplatte 42 mit der Ausnahme aufgebaut, daß ihr Rand im wesentlichen rechteckig geformt ist. Diese Gestaltung erlaubt eine äußere Kante in der Nähe jeweils der vertikalen Enden 40' der Arme 40. Ein Faden-Ableitschild 46 ist unterhalb der Querstäbe 18, 20, 22 befestigt. Jedes Faden-Ableitschild 46 wird von einem Paar horizontaler Tragarme 48 getragen, welche in gegenüberliegender Weise entlang der inneren Oberflächen der vertikalen Träger 16 befestigt sind. Die Faden-Ableitschilde 46 sind an der Unterseite der Querstäbe 18, 20, 22 befestigt in einer in Zwischenräumen angeordneten Anordnung, wie durch die Blöcke 50 vorgesehen. Die Faden-Ableitschilde 46 haben ebenfalls die Aufgabe, von einer Spule, welche von Spulenständern 26 oder 36 getragen wird, abgezogenen Faden vor einem Verwickeln zu schützen. Die Faden-Ableitschilde haben ferner die Aufgabe, das für jeden der Spulenständer-Trägerbereiche B und C das Faden-Übergabesystem E zu tragen. Jede Faden einfacher Textur oder Farbe, übergeben von einem Spulenständer-Trägerbereich, erfordert ein eigenes Faden-Übergabesystem E.

Eine Druckluft-Leitung mit einem Übergangsbereich in der Form eines Faden-Übergabesystems E besteht aus einem Stützgehäuse 52, welches kreisförmig, wie in den Fig. 2 und 3 gezeigt, ausgeführt ist. Das Gehäuse 52 umfaßt eine kleine horizontale Bohrung 54 durch eine vertikalen Rand und eine größere Bohrung 56 durch seine Unterseite und entlang seiner Mittelachse. Die Bohrung 54 endet, wo sie sich mit der Bohrung 56 im wesentlichen an ihrem oberen Ende schneidet. Die beiden Bohrungen 54 und 56 begründen eine Durchgangsbohrung durch das Gehäuse 52. Die Druckluft-Leitung umfaßt ein erstes Rohr 58, welches einen Durchmesser geringfügig kleiner als der Durchmesser der Bohrung 56 hat, angepaßt um an dem Gehäuse 52 befestigt zu sein. Das erste Rohr 58 hat eine keilförmige Raste 62, ausgebildet in der Nähe seines oberen Endes. Ein Stopp-Ring 66 ist unterhalb, aber in der Nähe der keilförmigen Raste vorgesehen. Jedes Ende des ersten Rohrs 58 ist mit einer Keramik-Öse 60 versehen. Die innere Oberfläche der Keramik-Öse 60 ist auf die innere Oberfläche der Röhre 56 erhöht.

Für die Lagebestimmung eines Faden-Übergabesystems E mit einem Spulenständer-Trägerbereich B wird ein Gehäuse 52 auf die obere Seite eines Ableitschildes 46 gelegt, wobei die Bohrung 58 über einem Loch 68 angeordnet ist. Das Loch 68 ist entlang einer Linie ausgebildet, die von der Achse der Stifte 26 gezogen ist. Das Rohr 58 verläuft von unterhalb des Leitschildes 46 durch das Loch 68 in die Bohrung 56. Die keilförmige Raste ist ausgerichtet auf eine Klemmschraube 64, die im Gehäuse 52 angeordnet ist. Ferner wird der Stopp-Ring 66 in Kontakt mit der unteren Oberfläche des Ableitschilds 46 gebracht. Die Schraube 64 ist gegen die Seite der keilförmigen Raste gespannt, die ihrer Form entsprechend den Stopp-Ring 66 eng gegen die untere Oberfläche des Ableitschildes 46 zieht, um das Gehäuse 52 fest in Position zu halten. Das erste Rohr 58 ist von einer Länge, daß sein unteres Ende entlang der Mittellinie 67 zu liegen kommt, die entlang der Achsen von jedem der Spulenträger 34 gezogen ist. Die Achse des ersten Rohrs 58 verläuft entlang einer Linie parallel zu der Achse des Stifts 26 und schneidet die Mittellinie 67 der Zuführspulen und Träger bei 67a.

Die Druckluft-Leitung schließt ein zweites Rohr 70 mit einem ersten Ende, in der Bohrung 54 des Gehäuses 52 befestigt, ein. Das zweite Rohr 70 ist so angeordnet, daß es sich unter einem kleinen Winkel, aber im wesentlichen parallel zu der oberen längserstreckten Oberfläche des Leitschildes 46 erstreckt. Ein zweites, gegenüberliegendes Ende der Röhre 70 und der Druckluft-Leitung, endet nahe einer Kante des Spulenständer-Trägerbereichs B und ist gerichtet auf die Herstellungsmaschine, die mit Faden versorgt wird. Eine Keramik-Öse 60 ist am zweiten Ende des Rohrs 70 befestigt. Die innere Oberfläche des Keramikdeckels 60 ist auf die innere Oberfläche der Röhre 70 erhöht.

Es soll bemerkt werden, daß ein Hohlraumbereich im oberen Ende der Bohrung 56 ausgebildet ist, welcher über dem oberen Ende des Rohrs 58 liegt. Dieser Hohlraum erlaubt einem Faden, der sich entlang der Längsachse des Rohrs 70 erstreckt, seine Achse im wesentlichen mit der oberen Kante der Keramik-Öse 60, welche am Ende der Röhre 58 liegt, zusammenfallend zu haben.

Das Rohr 70 erstreckt sich vom Gehäuse 52 unter einem leicht erhöhten Winkel und ist erhaltend so positioniert, daurch daß sein Ende 72 vom Block 50 unterstützt wird. Das Ende 72 ist gerichtet auf und ist in der Nähe des Faden-Spanners 78, welcher von bekannter Art ist.

Ein Einlaß-Rohr 74 ist mit dem zweiten Rohr 70 nahe dem Ende 72 verbunden. Ein flexibles Rohr 76 verbindet das Einlaß-Rohr 74 mit einer Druckluftversorgung. Die Druckluft wird normalerweise von einer Quelle geliefert, die dem Webstuhl oder einen anderen texturierenden Maschine zugeordnet ist.Irgenteine entsprechende Luftversorgung ist gleichwohl befriedigend. Die Druckluft wird von der texturierenden Maschine dem Faden-Zuführungssystem durch eine Leitung 78' geliefert. Ein Meßelement 82 und ein Regelventil 80 sind entlang der Leitung 78' angeordnet und mit der Speicherkammer 84 verbunden. Die Speicherkammer ist so ausgelegt, daß sie ein bestimmtes Volumen bei einem Druck um 20 pounds aufnimmt. Handventile 86 sind mit der Speicherkammer verbunden und ebenfalls mit flexiblen Röhren 76, welche jeder Faden-Übergabevorrichtung E zugeordnet sind. In Betrieb ist das Ventil 86 geöffnet, Druckluft erlaubend sich durch die flexiblen Röhren 76, durch das Einlaß-Rohr 74 und in das zweite Rohr 70 zu bewegen. Das Einlaß-Rohr 74 ist so angeordnet, daß sie sich mit dem zweiten Rohr 70 unter einem Winkel um 45 Grad schneidet, so daß die aus dem Einlaß-Rohr 74 kommende Druckluft auf und aus dem Ende 72 strömt. Die Tätigkeit der Druckluft, sich durch das Ende 72 bewegend, ruft einen Venturi-Effekt innerhalb des ersten Rohrs 58 und des zweiten Rohrs 70 hervor, welcher in das erste, untere Ende des Rohrs 58 Luft hineinzieht. Die Kraft der Saugwirkung, hervorgerufen durch den Venturie-Effekt, ist ausreichend, um ein nahe dem unteren Ende des Rohrs 58 gehaltenes Fadenende mitzureißen und das Fadenende durch das erste Rohr 58, das Gehäuse 52 und das zweite Rohr 70 mitzureißen.

Gemäß den Fig. 1 und 3 sind Fadenspulen an Trägern 34 an der Peripherie des Spulenständers 28 angebracht. Die Enden der Spulen sind so angeordnet, daß sie sich einwärts gegenüberliegen, wobei ihre Achsen in einer gemeinsamen Ebene liegen. Das nacheilende Ende des Fadens eines angrenzenden Fadenkörpers D ist mit dem Vorderende des zugeführten Fadens eines angrenzenden Fadenkörpers verbunden, so daß, wenn der Faden vollständig von einem Fadenkörper ist, sich die Zufuhr auf einen benachbarten Fadenkörper verschiebt und sich die Abwicklung fortsetzt. Diese ist ein bekannter Vorgang, wie er in den US Patentschriften Nr. 3,693,904 und 4,545,547 beschrieben ist.

Faden D'ist von einer Einfachspule abgewickelt, aufgenommen um durch die Faden-Übergabevorrichtung E gezogen zu werden.

Ist der Faden D' in der Nähe des ersten, unteren Endes des Rohrs 58, wird das Ventil 86 geöffnet und das Fadenende wird durch die Übergabevorrichtung E bewegt. Dann wird der Faden D' durch eine Streckvorrichtung 78 geführt und mit der Einzugsvorrichtung des Webstuhls verbunden. In Betrieb wird das Faden D' durch die Faden-Übergabevorrichtung E gezogen, wobei er nur die Ösen 60 berührt. Es gibt keine Berührung mit den Rohren 58 oder 70 noch mit dem Gehäuse 52.

Der Faden-Übergabevorrichtung E, wie oben beschrieben, sind Spulenständer-Trägerbereiche B zugeordnet, welche mit einem Einfachtextur- oder Einfarb-Faden arbeiten. Der Spulenständer-Trägerbereich, welcher einen Mehrfarb- oder Mehrtextur-Faden trägt, arbeitet mit zwei Einheiten von Faden-Übergabevorrichtungen E. Der Spulenständer 36 eines Spulenständer-Trägerbereiches C ist mit einem linken und einem rechten Paar von Fadenspulen D aufgebaut. Jedes Paar der Spulen wird getragen von einem Einfacharm 40 an gegenüberliegenden vertikalen Enden 40' von Trägern 34. Eine sich längserstreckende Linie, gezogen entlang der Achse eines jeden Spulenpaares, erstreckt sich in einer einzelnen horizontalen Ebene. Der obere Ableitschild 46, der unter dem horizontalen Querstab 22 angeordnet ist, ist mit einem Paar in Zwischenräumen angeordneten Bohrungen versehen, welche nicht gezeigt sind, eine davon ist in eine Linie gebracht mit jeder der sich längserstreckenden Linie, welche sich entlang jedes Paares von Faden-Zuführspulen D erstreckt. Eine Faden-Übergabevorrichtung E wie in den Fig. 1 und 2 gezeigt, ist in jedem dieser Löcher montiert und ist einem entsprechenden Paar von Zuführspulen D in der oben beschriebenen Art mit Bezug auf den Spulenständer-Trägerbereich C zugeordnet.

Ein Faden D' von einer Einfachspule eines Spulenpaares des Spulenständer-Trägerbereiches C erstreckt sich durch die Übergabevorrichtung E und die Fäden der paarigen Spulen sind miteinander verbunden, um eine ununterbrochene Fadenzuführung sicherzustellen, nachdem das Faden von der ersten Spule abgewickelt ist, wie es vorher beschrieben wurde.

Bei einer alternativen Anordnung kann eine Hilfsluft-Rohrleitung gem. Fig. 3 vorgesehen sein, die mit einer Hilfsluftversorgung verbunden ist. Diese Hilfsluft-Rohrleitung besteht aus einem flexiblen Rohr 76', welches mit einem Einlaß-Rohr 74' verbunden ist, das wiederum mit dem zweiten Rohr 70 verbunden ist. Die Hilfsluft-Zuführungsteile 74', 76' bewirken ein ununterbrochens Freigeben eines kleinen Volumens der Druckluft durch das Rohrende 72, um so einen schwachen Luftstrom durch alle Teile der Übergabevorreichtung E aufrechtzuerhalten. Dieser schwache Luftstrom bewirkt eine Unterstützung beim Ziehen des Fadens von den Spulen und durch die Vorrichtung E.

Ein anderes Merkmal der Hilfsluftanordnung besteht darin daß die ununterbrochene Luftströmung die Neigung aufweist, die Spannung in dem Faden zu reduzieren, der durch die Übergabevorrichtung E geliefert wird, dadurch daß bewirkt wird, daß aufrechterhalten wird, daß der Faden von den Rohren 58 und 70 ferngehalten wird. Wegen der scharfen Winkel der Übergabevorrichtung E ist dies ein wichtiges Merkmal, wenn die Vorrichtung mit Hochgeschwindigkeitswebstühlen betrieben wird. Es ist ebenfalls vorteilhaft für bestimmte feine Fäden, die die Neigung zu brechen aufweisen, wenn sie während des Webens von einer Spule gezogen werden. Im übrigen arbeitet die Vorrichtung wie oben beschrieben.

In Betrieb wird ein Faden aus jedem Spulenständer-Trägerbereich B und C durch eine Faden-Übergabevorrichtung E hindurch von einer Druckluft-Durchführungsvorrichtung durchgeführt. Die einzelnen Fäden D' werden durch Spannelemente 78 durchgeführt und an die Zuführstation des Webstuhls oder einer anderen Textil-Herstellungsmaschine übergeben. Die Fäden D' können dann wie benötigt von den Spulen D abgezogen werden.

Spulenständer 28 sind in den Spulenständer-Trägerbereichen B drehbar montiert. Dies nimmt Rücksicht auf eine einfache Wiederbestückung der Spulenständer 28 mit frischen Schuß-Spulen D und erlaubt ebenso einen einfachen Zugang zu den Fadenenden.

Weil eine bevorzugte Ausführungsform der Erfindung unter Verwendung bestimmter Ausdrücke beschrieben wurde, hat solch eine Beschreibung nur veranschaulichenden Inhalt, und es versteht sich, daß Änderungen und Variationen gemacht werden können, ohne von dem Geist oder Gebiet der folgenden Ansprüche abzuweichen.

Die in der vorstehenden Beschreibung , der Zeichnung und den Ansprüchen offenbarten Merkmale der Erfindung können sowohl einzeln als auch in beliebiger Kombination für die Verwirklichung der Erfindung von Bedeutung sein. Alle offenbarten Merkmale sind erfindungswesentlich.

In die Offenbarung der Erfindung wird hiermit insbesondere auch der Offenbarungsinhalt der beigefügten Abschrift der Voranmeldung vollinhaltlich mit einbezogen.

### Bezugszeichenliste

- A: Tragrahmen
- B: Spulenständer-Trägerbereich
- C: Spulenständer-Trägerbereich
- D: Spule
- D': Faden
- E: Faden-Übergabesystem
- 10: Untergestell
- 12: Bein
- 14: Tragriegel
- 16: Träger
- 18: Querstab
- 20: Querstab
- 22: Querstab
- 24: Querstab
- 26: Spulenständer-Trägerstift
- 28: Spulenständer
- 30: Lagerteil
- 32: Arm
- 32': Ende
- 34: Spulenträger
Spulentragbolzen
- 36: Spulenständer
- 38: Tragarm
- 40: Arm
- 40': Ende
- 42: Faden-Leitplatte
- 44: Faden-Leitplatte
- 46: Faden-Leitschild
- 48: Tragarm
- 50: Block
- 52: Stützgehäuse
- 54: Bohrung
- 58: Röhre
- 60: Keramik-Öse
- 62: Raste
- 66: Stopp-Ring
- 67: Mittellinie
- 67a: Schnittpunkt
- 68: Loch
- 70: Röhre
- 72: Ende
- 74: Einlaßröhre
- 74': Einlaßröhre
- 76: Röhre
- 76': Rohr
- 78: Spannvorrichtung
- 78': Leitung
- 80: Regelventil
- 82: Meßelement
- 86: Handventil

## Patentansprüche

1. Schußfaden-Zuführvorrichtung für eine Fadenzufuhr hin zu einer Textilherstellungsmaschine, aufweisend:
einen Tragrahmen (A) mit einer Vielzahl von übereinander angeordneten Spulenständer-Trägerabteilen (B,C);
einen ersten Spulenständer (36), der eine Vielzahl von Spulenhalterungen (34) für die Montage von Spulen trägt, wobei sich Linien, gezogen entlang der Spulenachsen in einem einzigen Punkt mittig dieses ersten Spulenständers treffen; wobei
ein zweiter Spulenständer (36), der eine Vielzahl von Spulenhalterungen (34) für die Montage von Spulen trägt,
einzelne Faden-Übergabemittel (E), von denen jedes ein Faden-Aufnahme-Rohr aufweist, abgestützt im Inneren eines jeden Spulenständer-Trägerabteiles, wobei jedes besagte Faden-Übergabemittel wahrend des Betriebes einen Faden von besagtem Spulenständer-Trägerabteil hin zu besagter Herstellungsmaschine führt; und
Mittel (30), welche im Inneren eines jeden besagten Spulenständer-Trägerabteiles vorgesehen sind und die geeignet sind, entweder besagte erste Spulenhalterung oder besagte zweite Spulenhalterung zu tragen, dadurch gekennzeichnet,
daß die Achsen der Spulenhalterungen (34) des ersten Spulenständers (B), welche für die Montage von Spulen einer einzigen Farbe ausgelegt sind, im wesentlichen horizontal sich erstrecken,
daß die Spulenhalterungen (34) des zweiten Spulenständers (C) in Paaren angeordnet sind, wobei jedes Paar besagter Spulen einen Faden einer einzigen Farbe trägt, die sich von der Farbe des anderen Paares unterscheidet, und wobei die Achsen (67) der Spulenpaare in der Horizontalen liegen und die Achsen (67) der Spulen eines jeden Paares eine gemeinsame Linie bilden,
daß jedes Faden-Aufnahme-Rohr (58) sich vertikal erstreckt, um mit dem jeweils zugeordneten Farb-Faden zusammen zu wirken und
daß besagtes Zuführsystem (E) so angeordnet ist, daß es mindestens zwei Fäden von unterschiedlicher Farbe hin zu besagter Textilherstellungsmaschine von jedem Spulenständer-Zuführbereich liefert.

2. Schußfaden-Zuführvorrichtung nach Anspruch 1, dadurch gekennzeichnet, daß das besagte Faden-Übergabemittel (E) ein pneumatisches Durchzieh-System (74, 74') aufweist, um besagten Schußfaden durch besagtes Faden-Übergabemittel (E) durchzuziehen.

3. Schußfaden-Zuführvorrichtung nach einem oder mehreren der vorhergehenden Ansprüche, gekennzeichnet durch eine Druckluftleitung (76, 76') mit einem ersten im wesentlichen vertikal verlaufenden Rohr (58) und einem zweiten Rohr (70), winklig zum besagten ersten Rohr (58) angeordnet, und einem das besagte erste und zweite Rohr verbindenen Übergangsabschnitt, wobei besagte Druckluftleitung (76, 76') mit einem ersten und zweiten Ende am Ausgang der besagten ersten und zweiten Rohre befestigt ist, wobei besagtes Rohr (58) sich entlang besagter vertikaler Achse erstreckend angeordnet ist mit besagtem ersten Ende aufhörend im wesentlichen an besagtem Schnittpunkt auf besagter vertikaler Achse, wobei weiter besagtes zweites Rohr (70) so angeordnet ist, daß besagtes zweites Ende zur Übergabe besagten Fadens fort von besagten Versorgungssystem und zu besagter Web-Maschine hin angeordnet ist, und besagte Faden-Übergabevorrichtung (E) ein Druckluft-Durchführungsmittel aufweist für die Durchführung besagten Fadens durch besagtes erstes Rohr.

4. Schußfaden-Zuführvorrichtung, nach einem vorhergehenden Ansprüche, bei der besagter erster und zweiter Spulenständer (28, 36) von einem Trägergestell getragen werden, das in Zwischenräumen angeordnete vertikale Träger (16) und mindestens einen verbindenden horizontalen Stab (24, 48) aufweist, wobei besagter erster und zweiter Spulenständer (28, 36) oberhalb des besagten horizontalen Stabes (24, 48) montiert sind.

5. Schußfaden-Zuführvorrichtung, nach einem der vorhergehenden Ansprüche, dadurch gekennzeichnet, daß der besage erste Spulenständer (28) drehbar montiert ist.

6. Schußfaden-Zuführvorrichtung, nach einem der vorhergehenden Ansprüche, dadurch gekennzeichnet, daß jeder der besagten ersten und zweiten Spulenständer (28, 36) eine Faden-Ableitplatte (42, 44) trägt und/oder daß jeder horizontale Stab (24, 48) einen horizontal angeordnete Faden-Ableitschild (46) trägt, wobei die besagten Faden-Ableitschilde (46) eine Trennung in besagte Spulenständer-Trägerbereiche bewirken.

7. Schußfaden-Zuführvorrichtung nach einem der vorhergehenden Ansprüche, dadurch gekennzeichnet, daß ein Faden-Ableitschld (46) oberhalb eines jeden der besagten Spulenständer-Trägerabteile angeordnet ist, wobei besagte Faden-Liefermittel oder Übergabemittel auf besagten Ableitblechen mit besagten sich vertikal erstreckenden Faden-Aufnahme-Rohren (58) montiert sind, die unterhalb der besagten Ableitbleche angeordnet sind und alles andere besagter Faden-Übergabemittel oberhalb besagten Ableitschildes montiert ist.

8. Schußfaden-Zuführvorrichtung nach einem oder mehreren der vorhergehenden Ansprüche, dadurch gekennzeichnet, daß bestimmte der besagten Spulenständer (28, 36) mit Spulen-Trägermitteln versehen sind, die Spulen tragen, die Schußfäden von mindestens zwei Farben tragen, und jeder Schußfaden von einer einzigen Farbe mit einem individuellen Faden-Übergabemittel versehen ist.

9. Schußfaden-Zuführvorrichtung nach einem oder mehereren der vorhergehenden Ansprüche, dadurch gekennzeichnet, daß bestimmte der besagten Spulenständer-Trägerebenen besagte Spulenständer (28) drehbar tragen und bestimmte andere Spulenständer-Trägerebenen besagte Spulenständer (36) in einer nicht drehbaren Weise tragen.

10. Schußfaden-Zuführvorrichtung nach einem oder mehreren der vorhergehenden Ansprüche, dadurch gekennzeichnet, daß besagtes erstes Rohr (58) des besagten Faden-Übergabemittels mit Keramik-Ösen (60) versehen ist, die in seinen besagten ersten und zweiten Enden befestigt sind, und bei dem besagtes zweites Rohr (70) des besagten Faden-Übergabemittels mit einer in seinem besagten zweiten Ende befestigten Keramik-Öse (60) versehen ist, und daß besagte Ösen wie eine Sohlen-Abstütz-Oberfläche für besagten Faden wirken, der durch besagtes Faden-Übergabemittel hindurchläuft.

11. Schußfaden-Zuführvorrichtung nach einem oder mehreren der vorhergehenden Ansprüche, dadurch gekennzeichnet, daß jeder der besagten Ableitschilde (46) mit Öffnungen versehen ist, über denen jedes der besagten Gehäuse des besagten Übergabemittels (E) angeordnet ist, mit einer unteren Oberfläche des besagten Gehäuses aufsitzend auf einer oberen Oberfläche des besagten Ableitschildes (46), wobei ein Verschluß-Ring (66) in der Nähe des besdagten ersten Endes des besagten ersten Rohres (58) vorgesehen ist, wobei, wenn besagtes erstes Ende des besagten ersten Rohres durch besagte Öffnung hindurch ausgerichtet und in besagtem Gehäuse befestigt ist, besagter Verscluß-Ring mit besagter unterer Oberfläche besagten Ableitschultes zusammenwirkt, um besagtes Faden-Übergabemittel in Position zu halten.

12. Schußfaden-Zuführvorrichtung nach einem oder mehreren der vorhergehenden Ansprüche, dadurch gekennzeichnet, daß die Druckluftversorgungsleitung (76, 76') mit einem regulierenen Versorgungsbehälter durch eine Ventileinheit verbunden ist, wobei eine Betätigung des besagten Ventiles einen Luftstrom in Bewegung durch besagtes Einlaßrohr und besagtes zweites Rohr setzt, und/oder be der ein regulierendes Ventil den Luffdruck in besagtem regulierenden Versorgungsbehälter überwacht.

## Claims

1. Weft feed device for feeding thread to a textile manufacturing machine, comprising:
a supporting frame (A) with a plurality of spool rack carrier compartments (B,C) arranged one above the other;
a first spool rack (36) which carries a plurality of spool brackets (34) for mounting spools, wherein lines drawn along the spool axes meet at a single point centrally of this first spool rack; wherein
a second spool rack (36) which carries a plurality of spool brackets (34) for mounting spools,
individual thread transfer means (E) each of which comprises a thread receiving tube, supported in the interior of each spool rack carrier compartment, wherein each said thread transfer means during operation guides a thread from said spool rack carrier compartment to said manufacturing machine; and
means (30) which are provided in the interior of each said spool rack carrier compartment and which are suitable for carrying either said first spool bracket or said second spool bracket, characterised
in that the axes of the spool brackets (34) of the first spool rack (B), which are designed for mounting spools of a single colour, extend essentially horizontally,
in that the spool brackets (34) of the second spool rack (C) are arranged in pairs, wherein each pair of said spools carries a thread of a single colour which differs from the colour of the other pair, and wherein the axes (67) of the spool pairs lie in the horizontal and the axes (67) of the spools of each pair form a common line,
in that each thread receiving tube (58) extends vertically to cooperate with the respectively associated coloured thread and
in that said feed system (E) is arranged in such a way that it delivers at least two threads of different colour to said textile manufacturing machine from each spool rack feed region.

2. Weft feed device according to claim 1, characterised in that said thread transfer means (E) comprises a pneumatic pull-through system (74, 74') for pulling said weft thread through said thread transfer means (E).

3. Weft feed device according to one or more of the preceding claims, characterised by a compressed air pipe (76, 76') with a first essentially vertically extending tube (58) and a second tube (70), arranged at an angle to said first tube (58), and a transfer section connecting said first and second tubes, wherein said compressed air pipe (76, 76') is attached by first and second ends to the exit of said first and second tubes, wherein said tube (58) is arranged to extend along said vertical axis, with said first end stopping essentially at said point of intersection on said vertical axis, wherein furthermore said second tube (70) is arranged in such a way that said second end is arranged for transfer of said thread away from said supply system and to said loom, and said thread transfer device (E) comprises a pneumatic feedthrough means for feeding said thread through said first tube.

4. Weft feed device according to any of the preceding claims, in which said first and second spool racks (28, 36) are carried by a carrier frame which comprises vertical carriers (16) arranged in gaps and at least one connecting horizontal rod (24, 48), wherein said first and second spool racks (28, 36) are mounted above said horizontal rod (24, 48).

5. Weft feed device according to any of the preceding claims, characterised in that said first spool rack (28) is mounted rotatably.

6. Weft feed device according to any of the preceding claims, characterised in that each of said first and second spool racks (28, 36) carries a thread diverting plate (42, 44) and/or in that each horizontal rod (24, 48) carries a horizontally arranged thread diverting shield (46), wherein said thread diverting shields (46) cause separation into said spool rack carrier regions.

7. Weft feed device according to any of the preceding claims, characterised in that a thread diverting shield (46) is arranged above each of said spool rack carrier compartments, wherein said thread delivery means or transfer means are mounted on said diverting plates with said vertically extending thread receiving tubes (58) which are arranged below said diverting plates, and all other of said thread transfer means are mounted above said diverting shield.

8. Weft feed device according to one or more of the preceding claims, characterised in that certain of said spool racks (28, 36) are provided with spool carrier means which carry spools which carry weft threads of at least two colours, and each weft thread of a single colour is provided with an individual thread transfer means.

9. Weft feed device according to one or more of the preceding claims, characterised in that certain of said spool rack carrier levels carry said spool racks (28) rotatably and certain other spool rack carrier levels carry said spool racks (36) in a non-rotatable manner.

10. Weft feed device according to one or more of the preceding claims, characterised in that said first tube (58) of said thread transfer means is provided with ceramic eyes (60) which are fixed in its said first and second ends, and in which said second tube (70) of said thread transfer means is provided with a ceramic eye (60) fixed in its said second end, and in that said eyes act as a base support surface for said thread which runs through said thread transfer means.

11. Weft feed device according to one or more of the preceding claims, characterised in that each of said diverting shields (46) is provided with openings over which is arranged each of said housings of said transfer means (E), with a lower surface of said housing resting on an upper surface of said diverting shield (46), wherein a closure ring (66) is provided in the vicinity of said first end of said first tube (58), wherein, if said first end of said first tube is oriented through said opening and fixed in said housing, said closure ring cooperates with said lower surface of said diverting shield to keep said thread transfer means in position.

12. Weft feed device according to one or more of the preceding claims, characterised in that the compressed air supply pipe (76, 76') is connected to a regulating supply container by a valve unit, wherein operation of said valve sets an air stream in motion through said inlet tube and said second tube, and/or in which a regulating valve monitors the air pressure in said regulating supply container.

## Revendications

1. Dispositif d'introduction de fil de trame destiné à l'introduction du fil dans une machine de fabrication de textile, comportant :
- un cadre (A) supportant une pluralité de compartiments récepteurs de porte-bobines (B,C) disposés les uns au-dessus des autres;
- un premier porte bobines (36) qui porte une pluralité de broches (34) de montage de bobine, les lignes tracées suivant l'axe des bobines se rencontrant en un seul point au milieu de ce premier porte-bobines;
un deuxième porte-bobines (36) qui porte une pluralité de broches (34) de montage de bobine;
- des moyens distincts de délivrance de fil (F) comportant chacun un tube d'aspiration de fil et s'appuyant à l'intérieur de chacun des compartiments récepteurs dc porte-bobines, chacun desdits moyens de délivrance de fil faisant passer en service un fil dudit compartiment récepteur de porte-bobines à ladite machine de fabrication de; et
- des moyens (30) qui sont logés à l'intérieur de chacun desdits compartiments récepteurs de porte-bobines et qui conviennent pour porter soit ledit premier porte-bobines, soit ledit deuxième porte-bobine, caractérisé en ce que :
les axes des broches (34) de montage de bobine du premier porte-bobines (B) qui sont conçus pour le montage de bobines d'une seule couleur, s'étendent sensiblement à l'horizontale,
les broches (34) de montage de bobines du deuxiΦme porte-bobines ( C ) sont disposées par paires, chaque paire desdites bobines portant un fil, d'une seule couleur qui se distingue de la couleur de l'autre paire, et en ce que les axes (67) des paires de bobines s'étendent à l'horizontale et les axes (67) des bobines de chaque paire forment une ligne commune,
chaque tube (58) d'aspiration de fil s'étend à la verticale, pour coopérer chaque fois avec le fil de la couleur correspondante, et
ledit système (E) de délivrance de fil est disposé de telle façon qu'il délivre, à partir de chaque zone d'introduction des porte-bobines, à ladite machine de fabrication de textile au moins deux fils de couleurs différentes.

2. Dispositif d'introduction de fil de trame suivant la revendication 1, caractérisé en ce que ledit moyen de délivrance de fil (E) comporte un système d'enfilement pneumatique (74, 74') pour enfiler ledit fil de trame dans ledit moyen de délivrance de fil (E).

3. Dispositif d'introduction de fil de trame suivant l'une ou plusieurs des revendications précédentes, caractérisé par une conduite (76, 76') d'air sous pression comprimé comportant un premier tube (58) courant de façon sensiblement verticale et par un deuxième tube (70) formant un certain angle avec le premier tube (58) ainsi qu'un tronçon de transition raccordant ledit premier et ledit deuxième tubes, ladite conduite (76, 76') d'air sous pression étant fixée par une première et une deuxième extrémité a la sortie dudit premier et dudit deuxième tube, ledit tube (58) s'étendant le long dudit axe vertical avec ladite première extrémité débouchant sensiblement audit point d'intersection sur ledit axe vertical, ledit deuxième tube (70) étant en outre disposé de façon à ce que ladite deuxième extrémité soit disposée de façon à permettre de délivrer ledit fil directement dudit système d'alimentation audit métier à tisser, et ledit dispositif (E) de délivrance du fil comportant un moyen d'acheminement à l'air comprimé pour acheminer ledit fil à travers ledit premier tube.

4. Dispositif d'introduction de fil de trame suivant l'une des revendications précédentes, dans lequel ledit premier et ledit deuxième porte-bobines (28, 36) sont supportés par un chassis qui comporte dans les espaces intercalaires des montants verticaux (16) et au moins une barre de raccordement horizontale (24, 48), ledit premier et ledit deuxième porte-bobines (28, 36) étant montés au-dessus de ladite barre horizontale (24, 48).

5. Dispositif d'introduction de fil de trame suivant l'une des revendications précédentes, caractérisé en ce que ledit premier porte-bobines (28) est monté de façon à pouvoir tourner.

6. Dispositif d'introduction de fil de trame suivant l'une des revendications précédentes, caractérisé en ce que chacun desdits premier et deuxième porte-bobines (28, 36) supporte une plaque de guidage de fil (42, 44) et/ou en ce que chaque barre horizontale (24, 48) supporte un bouclier (46) de guidage de fil disposé à l'horizontale, lesdits boucliers (46) de guidage de fil introduisant une séparation dans lesdits compartiments récepteurs de porte-bobines.

7. Dispositif d'introduction de fil de trame suivant l'une des revendications précédentes, caractérisé en ce qu'un bouclier (46) de guidage de fil est disposé au-dessus de chacun desdits compartiments de réception de porte-bobines, lesdits moyens de délivrance ou de transmission de fil étant montés sur lesdites tôles de guidage, en même temps que lesdits tubes (58) d'aspiration de fil s'étendant verticalement et montés pour leur part en-dessous desdites tôles de guidage, et tous les autres moyens de délivrance du fil étant montés au-dessus de ladite tôle de guidage.

8. Dispositif d'introduction de fil de trame suivant l'une ou plusieurs des revendications précédentes, caractérisé en ce que certains des porte-bobines (28, 38) supportent des broches de réception recevant des bobines de fil de trame d'au moins deux couleurs, et en ce que chaque fil de trame d'une seule couleur est muni d'un moyen individuel de dΘlivrance de fil.

9. Dispositif d'introduction de fil de trame suivant l'une ou plusieurs des revendications précédentes, caractérisé en ce que certains desdits plans de support de porte-bobines supportent lesdits porte-bobines (28) de façon à ce qu'ils puissent tourner et certains autres plans de support de porte-bobines supportent lesdits porte-bobines (36) de façon a ce qu'ils ne puissent pas tourner.

10. Dispositif d'introduction de fil de trame suivant l'une ou plusieurs des revendications précédentes, caractérisé en ce que ledit premier tube (58) dudit moyen de délivrance de fil est pourvu d'oeillets en céramique (60) qui sont fixés dans sa dite première et sa dite deuxième extrémité, et en ce que ledit deuxième tube (70) dudit moyen de délivrance de fil est pourvu d'un oeillet en céramique (60) fixé dans sa dite deuxième extrémité, et en ce que lesdits oeillets agissent comme une surface d'appui de semelle pour ledit fil qui passe à travers lesdits moyens de délivrance du fil.

11. Dispositif d'introduction de fil de trame suivant l'une ou plusieurs des revendications précédentes, caractérisé en ce que chacune desdites tôles (46) de guidage de fil est pourvue d'orifices au-dessus desquels est disposé chacun desdits boîtiers dudit moyen (E) de délivrance de fil, une surface inférieure dudit boîtier s'appuyant sur une surface supérieure de ladite tôle (46) de guidage de fil, une bague de retenue (circlip) (66) étant montée à proximité de ladite première extrémité dudit premier tube (58) et, lorsque ladite première extrémité dudit premier tube est passée à travers ledit orifice et est fixée dans ledit boîtier, ladite bague de retenue coopérant avec ladite surface intérieure dudit épaulement de guidage, pour maintenir en position lesdits moyens de délivrance de fil.

12. Dispositif d'introduction de fil de trame suivant l'une ou plusieurs des revendications précédentes, caractérisé en ce que la conduite (76, 76') d'alimentation en air comprimé est raccordée à un réservoir d'alimentation et de régulation par une unité de valve, l'actionnement de ladite valve provoquant un écoulement d'air à travers ledit tube d'alimentation et ledit second tube et/ou une valve de régulation surveillant la pression dans ledit réservoir d'alimentation et de régulation.
